# EUROPÄISCHE PATENTANMELDUNG

(11) **EP 0 378 836 A1**
(43) Veröffentlichungstag der Anmeldung: **25.07.1990**
(21) Anmeldenummer: 89123636.6
(22) Anmeldetag: 21.12.1989
(51) Int. Cl.: A47L 15/48

(54) **Geschirrspülmaschine mit Entlüftungsöffnung**

(30) Priorität: 17.01.1989 DE 3901170
(71) Anmelder: Licentia Patent-Verwaltungs-GmbH, D-60596 Frankfurt (DE)
(72) Erfinder: Stamminger, Rainer, Dr.-Dipl.-Phys., D-8586 Lauf (DE); Käfferlein, Heinz, Ing., D-8500 Nürnberg (DE)
(74) Vertreter: Breiter, Achim, Dipl.-Ing. (FH)

(57) **Zusammenfassung**

Eine Geschirrspülmaschine weist einen durch eine Tür (20) verschließbaren Arbeitsbehälter (2) auf. Im Arbeitsbehälter (2) befindet sich eine Entlüftungsöffnung (13), die in einen Außenluftkanal (14) übergeht, in welchem ein Ventilator (15) angeordnet ist und welcher frei ausmündet. Um hierbei mit geringem Aufwand zur Verbesserung des Trocknungsergebnisses am Ende des Spülprogramms feuchte Luft aus dem Arbeitsbehälter (2) entfernen zu können, ist der Übergang der Entlüftungsöffnung (13) in den Außenluftkanal (14) nach Art einer Strahlpumpe (17) ausgebildet.

## Beschreibung

Die Erfindung betrifft eine Geschirrspülmaschine gemäß dem Oberbegriff des Anspruchs 1.

Bei einer bekannten Geschirrspülmaschine dieser Art (DE-0S 34 18 304) befindet sich in einer bombierten, doppelwandigen Tür, mit dem ein Arbeitsbehälter zu verschließen ist, eine Entlüftungsöffnung, die über einen Entlüftungskanal in einen ebenfalls in der Tür ausgebildeten Außenluftkanal übergeht. Der Außenluftkanal mündet beidendig frei in die Außenatmosphäre aus. Sowohl im Außenluftkanal wie im Entlüftungskanal befindet sich je ein Ventilatorrad eines motorgetriebenen Gebläses, das dann eingeschaltet wird, wenn aus dem Arbeitsbehälter Feuchtluft abgeführt werden soll. Die von den Ventilatorrädern geförderten Luftmengen sind dabei so bemessen, daß bei dem in die Umgebung austretenden Luftgemisch der Taupunkt nicht unterschritten wird. Erfolgt keine Entlüftung des Arbeitsbehälters, dann wird der Entlüftungskanal mittels eines Absperrventils verschlossen. Bei diesem Aufbau ergibt sich ein relativ hoher baulicher Aufwand, weil ein besonderes Gebläse mit zwei seperaten Gebläsekammern erforderlich ist.

Der Erfindung liegt die Aufgabe zugrunde, bei einer Geschirrspülmaschine gemäß dem Oberbegriff des Anspruchs 1 Maßnahmen zu treffen, durch welche mit einfachen Mitteln ein wirkungsvolles Abführen von freuchter Luft aus dem Arbeitsbehälter erreicht wird.

Die Lösung dieser Aufgabe erfolgt gemäß der Erindung durch die kennzeichnenden Merkmale des Anspruchs 1.

Bei einem Aufbau einer Geschirrspülmaschine gemäß der Erfindung ist lediglich ein einfacher Ventilator erforderlich, nachdem durch die davon geförderte Außenluft in Folge der Injektorwirkung der Strahlpumpe die feuchte Luft über die Entlüftungsöffnung aus dem Arbeitsbehälter abgesaugt wird. Das zur Vermeidung von Schwitzwasser erforderliche Mischungsverhältnis läßt sich dabei in einfacher Weise z. B. durch entsprechende gegebenenfalls variable Bemessung der Entlüftungsöffnung einstellen. Vorzugsweise ist die Entlüftungsöffnung in einer Wand des Arbeitsbehälters angeordnet, so daß der Ventilator nicht in der Tür sondern im Bereich unterhalb des Bodens des Arbeitsbehälters angeordnet werden kann, während von der Strahlpumpe ein Abluftkanal zu einer für die Ausblasung der feuchten Luft geeigneten Stelle führen kann. Insbesondere mündet der Abluftkanal an der Frontseite des Gerätegehäuses frei aus, wobei die Ausblasöffnung noch durch einen mit Abstand davon geführten Rand der Tür abgedeckt sein kann. Um unter ungünstigen Betriebsbedingungen auftretendes Schwitzwasser aus dem Abluftkanal nicht unmittelbar in den Aufstellungsraum ablaufen zu lassen, kann im Abluftkanal eine geeignete Auffangvorrichtung vorgesehen sein, von der ein Schwitzwasserstutzen zurück in den Arbeitsbehälter bzw. die in dessen Boden eingelassene Ablaufwanne oder das Entleerungsrohrsystem mündet. Daneben kann der Abluftkanal auch im Bereich des Gehäusesockels ausmünden bzw. kann vom Gehäusesockel aus der Ventilator mit Frischluft gespeist werden. Vorzugsweise saugt der Ventilator jedoch die im Gehäusesockel vorhandene Luft an, die durch den Umwälzpumpenmotor und die Abwärme des Arbeitsbehälters vorgewärmt sein kann. Eine erhöhte Frischlufttemperatur setzt den Taupunkt der Luft höher, so daß die Gefahr der Bildung von Schwitzwasser herabgesetzt wird.

Wird der Außenluftkanal als großflächiges Gebilde auf eine Seitenwand des Arbeitsbehälters aufgesetzt, dann kann die besonders im Trockengang der Geschirrspülmaschine hindurchgeblasene Frischluft durch Wärmeaustausch mit der angrenzenden Wand des Arbeitsbehälters einen Wärmetauscher bilden, bei dem sich durch die Kühlung des Arbeitsbehälters an dessen Innenseite Feuchtigkeit niederschlägt, die dann nicht über die Entlüftungsöffnung abgesaugt werden muß.

Hierdurch wird der Trockenvorgang unterstützt. Die Außenluft wird dabei durch entsprechend angeordnete Stege vorzugsweise mäanderförmig durch den Frischluftkanal geführt, um eine gleichmäßige Beaufschlagung der Wand des Arbeitsbehälters zu erzielen. Die Luftführung erfolgt dabei vorzugsweise von oben nach unten, nachdem im Arbeitsbehälter die warme Luft obensteht und über den Frischluftkanal kalte Luft von oben einströmt. Es wird damit im oberen Bereich des Arbeitsbehälters eine hohe, die Kondensation begünstigende Temperaturdifferenz erzielt. Daneben kann aber der Frischluftkanal auch als ein Raum ausgebildet werden, in dem Frischwasser bevorratet werden kann, wenn der Frischluftkanal nicht zur Kondensation benötigt wird. Das bevorratete Frischwasser kann dabei zu wählbaren Zeitpunkten in Wärmeaustausch mit dem Arbeitsbehälter gebracht werden, so daß es für einen nachfolgenden Spülgang vorgewärmt zur Verfügung steht und programmgesteuert über ein entsprechendes Auslaßventil in den Arbeitsbehälter abgelassen werden kann.

Die Erfindung ist nachfolgend anhand der Zeichnungen von Ausführungsbeispielen näher erläutert.

Es zeigt:
Figur 1 eine schematisch und teilweise dargestellte Geschirrspülmaschine mit einer Vorrichtung zur Abführung von feuchter Luft aus dem Arbeitsbehälter,
Figur 2 die Anordnung eines Strömungsweges innerhalb der Geschirrspülmaschine,
Figur 3 eine Ausbildung im Bereich der Ausblasöffnung des Strömungsweges,
Figur 4 eine abgeänderte Ausführung der Luftführung im Bereich der Ausblasöffnung,
Figur 5 eine Geschirrspülmaschine mit im Sockelbereich austretendem Abluftkanal,
Figuren 6 und 7 die Anordnung von Schwitzwasserfallen im Abluftkanal und
Figur 8 die Anordnung eines Frischluftkanals als Wärmetauscher mit dem Arbeitsbehälter, wobei der Frischluftkanal als Vorratsbehälter für Frischwasser nutzbar ist.

Bei einer schematisch dargestellten Geschirrspülmaschine umfaßt ein teilweise dargestelltes Gerätegehäuse 1 die Maschinenbauteile einschließlich eines Arbeitsbehälters 2, in dem um senkrechte Achsen drehbar gelagerte und unter nicht dargestellten Geschirrkörben angeordnete Sprüharme 3 vorgesehen sind, die von einer Umwälzpumpe 4 über nicht dargestellte Umsteuervorrichtungen und Rohrleitungen 5 mit Arbeitsflüssigkeit beschickt werden. Die Umwälzpumpe 4 ist dabei an eine Ablaufwanne 6 angeschlossen, die in den Boden 7 des Arbeitsbehälters eingelassen ist und eine Siebanordnung 8 zur Filterung der Arbeitsflüssigkeit bei der Umwälzung bzw. bei der Entleerung über eine Entleerungsleitung 9 aufnimmt. In die Ablaufwanne mündet außerdem eine Frischwasserleitung 10, in die ein vom Maschinenprogramm gesteuertes Magnetventil 11 eingeschaltet ist.

Nach dem Abarbeiten der im Arbeitsprogramm vorgesehen Reinigungs- und Spülgängen folgt am Ende ein Trockengang, in dem das an den gespülten Geschirrteilen haftende Wasser zu entfernen ist. Zur Unterstützung dieses Trockenganges ist im unteren Bereich des Arbeitsbehälters 2 eine Zuluftöffnung 12 vorgesehen, während sich im oberen Abschnitt des Arbeitsbehältgers 2 eine Entlüftungsöffnung 13 befindet. Diese Belüftungsöffnung 13 mündet in einen Außenluftkanal 14, der von einem Ventilator 15 mit Umgebungsluft gespeist wird und der nach der Einmündungsstelle der Entlüftungsöffnung 13 als Abluftkanal 16 weitergeführt ist. Am Übergang der Entlüftungsöffnung 13 in den Außenluftkanal 14 ist eine Dampfabsaugeinrichtung 17 nach Art einer Strahlpumpe ausgebildet. Außerdem ist der Einlaßöffnung 13 eine Verschlußklappe 18 zugeordnet, die über eine Antriebseinrichtung 19, beispielsweise einen Magnetantrieb geöffnet bzw. geschlossen werden kann. Die Verschlußklappe 18 ist dabei während der Reinigungs- und Spülgänge geschlossen und wird nur während des Trockenganges geöffnet. Die vom Ventilator 15 geförderte Frischluft reißt dann durch die Sogwirkung feuchtigkeitsbeladene Luft aus dem Arbeitsbehälter mit, wobei gleichzeitig durch die Zuströmöffnung ungesättigte Luft nachströmt und beim Vorbeistreichen an den Geschirrteilen Feuchtigkeit aufnimmt. Durch das Mischen der Frischluft mit der feuchtigkeitsbeladenen Luft aus dem Arbeitsbehälter ergibt sich ein Luftgemisch, dessen Taupunkt unter normalen Betriebsbedingungen nicht unterschritten wird. Eine Ausscheidung von Feuchtigkeit im Abluftkanal bzw. an Maschinenteilen im Bereich der Abluftöffnung tritt dann nicht ein. Die Ansaugöffnung des Ventilators 15 bzw. des Außenluftkanals 14 liegen im Bereich unterhalb des Bodens 7 des Arbeitsbehälters 2 bei der Ausführungsform nach Figur 1 innerhalb des Gehäuses, so daß darin durch den Betrieb der Umwälzpumpe 4 bzw. durch Wärmeabgabe über die anderen Maschinenteile vorgewärmte Luft zur Verfügung steht, die eine erhöhte Feuchtigkeitsaufnahme zuläßt.

Der Abluftkanal 16 ist zur Frontseite des Arbeitsbehälters 2 vorgezogen, wobei an der Frontseite eine vorzugsweise um eine waagerechte, unten liegende Achse schwenkbare Tür 20 für den Abschluß des Arbeitsbehälters vorgesehen ist. Der Abluftkanal 16 mündet dabei in einer Ausblasöffnung 21 an der Frontseite des den Arbeitsbehälter 2 umfassenden Gerätegehäuses 1. Die Abluftöffnung 21 kann sich dabei auf den oberen Bereich des Gerätegehäuses 1 beschränken, oder wie Figur 2 durch eine gestrichelte Linie angedeutet zur Frontseite hin erweitern und über die gesamte Höhe reichen. Um ein gerades Ausblasen der Abluft zu vermeiden, mündet der Abluftkanal 16 in einen Spalt 22, der zwischen der Frontfläche 23 des Gerätegehäuses und der bombierten Tür 20 liegt. Ein Rand 24 der Tür 20 ist zu diesem Zweck mit Abstand vor der Ausblasöffnung 21 des Abluftkanals 16 angeordnet. Die Tür 20 ist vorzugsweise zweischalig ausgebildet und bombiert, wobei sie mit einem tiefgezogenen Bombierrand 25 zwischen Wände 26 des Gerätegehäuses 1 und bis zu einer gegenüber der Frontseite 23 zurückgesetzten Türdichtung 26. reicht.

Gemäß Figur 3 mündet der Abluftkanal 16 unmittelbar in der Frontseite 23, so daß die vom Abluftkanal ausströmende Abluft im Spalt 22 bei geschlossener Tür 20 um 90^{o} umgelenkt wird und frei ausströmen kann. Gemäß Figur 4 ist die Abluftöffnung an einer dem Bombierrand 25 gegenüberliegenden Innenseite des Schenkels der Gehäusewand 27 angeordnet, die von der Dichtung 26 zur Frontseite 23 hinreicht. Die im Abluftkanal 16 strömende Abluft wird bei dieser Anordnung somit zunächst im Abluftkanal 16 um 90^{o} zum Bombierrand 25 hin umgelenkt, an dem sie beim Weiterströmen um weitere 180^{o} in Gegenrichtung umgelenkt wird, um durch den Spalt 22 auströmen zu können. Die Ausblasöffnung 21 ist bei dieser Ausführungsform von vorn nicht unmittelbar zugänglich bzw. einzusehen, sondern vom Rand 24 verdeckt.

Der Abluftkanal 16 kann gemäß Figur 5 jedoch auch nach unten bis in den Sockel bereich des Gerätegehäuses geführt werden und dort durch eine frontseitige Sockelblende 28 durch die darin vorgesehende Auströmöffnung 21 ins Freie münden. Der Abluftkanal kann jedoch auch gemäß der gestrichelten Darstellung an der Rückseite oder einer Seitenwand ins Freie ausmünden, wenn die Nutzungsverhältnisse der Geschirrspülmaschine es zulassen oder erfordern.

Gemäß den Figuren 6 und 7 ist der Abluftkanal 16 mit einem waagerechten, nach unten abgesenkten Wandabschnitt 29 als Schwitzwasserfalle versehen, der an seiner tiefsten Stelle einen Schwitzwasserstutzen 30 aufweist. Dieser Schwitzwasserstutzen kann aber auch in der geneigten Wand gemäß Figur 2 vorgesehen sein. Der Schwitzwasserstutzen 30 kann in den Arbeitsbehälter 2 bzw. in die daran vorgesehene Ablaufwanne 6 münden und ist vorliegend für den Anschluß an einen Gegenstutzen 40 vorgesehen, der in das Entleerungsrohrsystem 9 mündet. Wenn demnach trotz der Vermischung der feuchten Luft mit gegebenenfalls vorgewärmter Frischluft eine Kondensation im Abluftkanal stattfindet, dann kann das dabei auftretende Schwitzwasser unmittelbar in die wasserführenden Teile der Maschine abfließen. Der als Wasserfalle wirkende Wandabschnitt 29 ist dabei sowohl bei oben wie bei unten mündendem Abluftkanal 16 anwendbar.

Gemäß Figur 8 ist die Ansaugöffnung 31 aus dem Gehäuseinneren nach vorn an die Sockelblende 28 vorgezogen. Von dort führt der Frischluftkanal 14 nach oben in einen Außenluftkanalabschnitt 32, der großflächig einen wesentlichen Teil der betreffenden Seitenwand 33 des Arbeitsbehälters 2 bedeckt. Im Außenluftkanalabschnitt 32 befinden sich Leitstege 34, die einer mäanderförmigen Strömungsweg für die hindurchzuführende Luft bilden. Die Leitstege 34 greifen dabei kammförmig ineinander, in der Weise, daß waagerechte Strömungsschenkel entstehen. Die Zuströmung der Frischluft erfolgt dabei von oben in die Mäanderführung, so daß der so mit der Behälterwand 33 gebildete Wärmetauscher im oberen Bereich die größte Kühlung aufweist ud im oberen Bereich im Arbeitsbehälter 2 die höchste Kondensationswirkung erzielt wird. Es wird somit durch diesen Außenluftkanalabschnitt 32 über die Frischluft und den damit verbundenen Wärmeaustausch im Inneren des Arbeitsbehälters 2 eine Kondensation von Flüssigkeit vorgenommen, wobei sich gleichzeitig die Luft im Außenluftkanal 32 erwärmt. Hierdurch wird aber das Feuchtigkeitsaufnahmevermögen der Frischluft erhöht, so daß Kondensationserscheinungen im Abluftkanal 16 ausgeschlossen werden können. Durch die zusätzliche Kondensation im Inneren des Arbeitsbehälters 2 wird zudem erreicht, daß nur mehr eine verminderte Feuchtigkeitsmenge in den Aufstellungsraum der Geschirrspülmaschine beim Trockenvorgang gelangt.

Zusätzlich ist an der tiefsten Stelle des Außenluftkanalabschnitts 32 noch eine Ablauföffnung 35 vorgesehen, die in den Arbeitsbehälter 2 bzw. in die Ablaufwanne 6 mündet. Dieser Ablauföffnung 35 ist ein steuerbares Ventil zugeordnet. Außerdem ist im Außenluftkanalabschnitt 33 ein Abschnitt 36 der Stege 34 als Überlaufwand ausgebildet und in den Außenluftkanalabschnitt 32 mündet eine Wasserzuleitung 37 über ein gesteuertes Zulaufventil. Über die Wasserzuleitung 37 kann dann außerhalb des Trockenganges Frischwasser in den von der Überlaufwand 36 begrenzten und die Ablauföffnung 35 aufnehmenden Raum 38 Frischwasser eingelassen werden, das dann bei verschlossener Ablauföffnung 35 in Wärmeaustausch mit aufgeheizter Spülflüssigkeit beispielsweise im Reinigungsgang des Maschinenspülprogramms und als vorgewärmtes Wasser für einen nachfolgenden Spülgang zur Verfügung steht. In dem Raum 38 befindet sich ein Niveausteuergerät 39, das bei einem vorbestimmten Flüssigkeitsniveau im Raum 38 das Zulaufventil an der Wasserzuleitung 37 in den Schließzustand steuert, wenn der Sollwasserstand im Raum 38 erreicht ist. Der Außenluftkanalabschnitt 32, 38 läßt sich so zusätzlich auch zur Wärmerückgewinnung von Energie aus einem Spülgang nutzen.

## Patentansprüche

1. Geschirrspülmaschine mit einem durch eine Tür verschließbaren Arbeitsbehälter und mit einer Entlüftungsöffnung, die in einen Außenluftkanal übergeht, in welchem ein Ventilator angeordnet ist und welcher frei ausmündet, dadurch gekennzeichnet, daß der Übergang der Entlüftungsöffnung (13) in den Außenluftkanal (14) nach Art einer Strahlpumpe (17) ausgebildet ist.

2. Geschirrspülmaschine nach Anspruch 1, dadurch gekennzeichnet, daß die Entlüftungsöffnung (13) in einer Wand des Arbeitsbehälters (2) angeordnet ist und daß von der Strahlpumpe (17) ein Abluftkanal (16) wegführt.

3. Geschirrspülmaschine nach Anspruch 1 oder 2, dadurch gekennzeichnet, daß die Ansaugöffnung (31) des Außenluftkanals (14) bzw. des Ventilators (15) im Bereich unterhalb des Bodens (7) des Arbeitsbehälters (2) liegt.

4. Geschirrspülmaschine nach Anspruch 2 oder 3, dadurch gekennzeichnet, daß der Abluftkanal (16) an der Frontseite aus dem den Arbeitsbehalter (2) umfassenden Gerätegehäuse (1) frei ausmündet.

5. Geschirrspülmaschine nach Anspruch 2 oder einem der folgenden, dadurch gekennzeichnet, daß der Abluftkanal (16) einen waagrechten oder gegenüber der Waagrechten geneigten unteren Wandabschnitt (29) mit einem Schwitzwasserstutzen (30) aufweist.

6. Geschirrspülmaschine nach Anspruch 5, dadurch gekennzeichnet, daß der Schwitzwasserstutzen (30) in den Arbeitsbehälter (2) bzw. in eine daran vorgesehene Ablaufwanne (6) oder das Entleerungsrohrsystem (9) mündet.

7. Geschirrspülmaschine nach Anspruch 4 oder einem der folgenden, dadurch gekennzeichnet, daß der Abluftkanal (16) in einem Spalt (22) zwischen der Tür (20) und dem Gerätegehäuse (1,23) mündet.

8. Geschirrspülmaschine nach Anspruch 7, dadurch gekennzeichnet, daß ein Rand (24) der Tür (20) mit Abstand vor der Öffnung (21) des Abluftkanals (16) steht.

9. Geschirrspülmaschine nach Anspruch 7 oder 8, dadurch gekennzeichnet, daß die Tür (20) bombiert ist und mit einem tiefgezogenen Bombierrand (25) zwischen Wände (26) des Gerätegehäuses (1) eingreift, daß an einer dem Bombierrand (25) gegenüberliegenden Innenseite wenigstens einer Gehäusewand (27) die Öffnung (21) des Abluftkanals (16) angeordnet ist und daß der Rand (24) der Tür (20) vom Bombierrand (25) seitlich nach außen mit Abstand über den Rand (23) der Gehäusewand (27) reicht.

10. Geschirrspülmaschine nach Anspruch 2 oder einem der folgenden, dadurch gekennzeichnet, daß der Abluftkanal (16,21) am Gehäusesockel (28) ausmündet.

11. Geschirrspülmaschine nach Anspruch 2 oder einem der folgenden, dadurch gekennzeichnet, daß die Ansaugöffnung (31) des Ventilators (15) bzw. des Außenluftkanals (14) im Sockel (28) an der Frontseite des Gerätegehäuse (1) angeordnet ist.

12. Geschirrspülmaschine nach Anspruch 2 oder einem der folgenden, dadurch gekennzeichnet, daß wenigstens auf eine Seitenwand (33) des Arbeitsbehälters (2) großflächig ein Außenluftkanalabschnitt (32) aufgesetzt ist.

13. Geschirrspülmaschine nach Anspruch 12, dadurch gekennzeichnet, daß im Außenluftkanalabschnitt (32) Luftleitstege (34) vorgesehen sind, die einen mäanderförmigen Strömungsweg bilden.

14. Geschirrspülmaschine nach Anspruch 12 oder 13, dadurch gekennzeichnet, daß an der tiefsten Stelle des Außenluftkanals (32) eine Ablauföffnung (35) vorgesehen ist, die in den Arbeitsbehälter (2) bzw. in die Ablaufwanne (6) mündet.

15. Geschirrspülmaschine nach Anspruch 14, dadurch gekennzeichnet, daß der Ablauföffnung (35) ein steuerbares Ventil zugeordnet ist.

16. Geschirrspülmaschine nach Anspruch 2 oder einem der folgenden, dadurch gekennzeichnet, daß im Außenluftkanal (32) ein durch eine überlaufwand (36) gegenüber dem Ventilator (15) abgeteilter Raum (38) ausgebildet ist, in den eine Wasserzuleitung (37) über ein gesteuertes Zulaufventil mündet und dem die Ablauföffnung (35) zugeordnet ist.

17. Geschirrspülmaschine nach Anspruch 16, dadurch gekennzeichnet, daß dem Raum (38) ein Niveausteuergerät (39) zugeordnet ist, das bei einem vorbestimmten Flüssigkeitsniveau im Raum (38) das Zulaufventil in den Schließzustand steuert.

18. Geschirrspülmaschine nach Anspruch 1 oder einem der folgenden, dadurch gekennzeichnet, daß der Entlüftungsöffnung (13) eine steuerbare Verschlußklappe (18) zugeordnet ist.
